# EUROPÄISCHE PATENTSCHRIFT

(11) **EP 0 464 063 B1**
(45) Veröffentlichungstag und Bekanntmachung des Hinweises auf die Patenterteilung: **10.02.1993**
(21) Anmeldenummer: 90904751.6
(22) Anmeldetag: 13.03.1990
(51) Int. Cl.: E03C 1/23

(54) **ABLAUFGARNITUR**
OUTLET FITTING
GARNITURE D'ECOULEMENT

(30) Priorität: 23.03.1989 DE 3909651
(43) Veröffentlichungstag der Anmeldung: 08.01.1992
(73) Patentinhaber: IDEAL-STANDARD GMBH, D-53008 Bonn (DE)
(72) Erfinder: FUCHS-KESTELOOT, Brigitte, D-5300 Bonn 2 (DE); LÄLLER, Klaus, D-5309 Meckenheim-Merl (DE)
(74) Vertreter: Müller, Karl-Ernst, Dr., Dipl.-Ing.
(86) Internationale Anmeldenummer: DE9000188
(87) Internationale Veröffentlichungsnummer: WO9011414

(56) Entgegenhaltungen:
- EP-A- 0 081 048
- DE-U- 8 411 981
- FR-A- 1 543 952
- FR-A- 2 600 692
- US-A- 2 327 393
- US-A- 3 314 083

## Beschreibung

Die Erfindung betrifft eine Ablaufgarnitur eines sanitären Apparates, wie Spülbecken, Waschtisch, Badewanne oder dergleichen)mit einem in einem Ablaufloch gehalterten Ablaufkelch, in welchem ein aus einem Führungselement und einem Plungerkopf als Verschlußglied für das Ablaufloch bestehender Plunger längsbeweglich über eine Plungerstange verschiebbar ist, wobei der obere Randbereich des Ablaufkelches einen Dichtkragen für den Plungerkopf in dessen Schließstellung ausbildet, und wobei der Durchmesser des Plungerkopfes mindestens so groß ist wie der größte Durchmesser des oberen Randbereiches des Ablaufkelches.

Eine Ablaufgarnitur mit den vorgenannten Merkmalen ergibt sich aus der FR-A-2 600 692; die darin ohne Zuordnung zu einem sanitären Apparat beschriebene Ablaufgarnitur hat einen Plungerkopf, der gegenüber dem oberen Randbereich des Ablaufkelches zwischen einer Schließstellung und einer Öffnungsstellung verschiebbar ist, wobei der Durchmesser des Plungerkopfes gleich groß oder größer ist wie der Durchmesser des oberen Randbereiches des Ablaufkelches. Da somit die Wassereintrittsöffnung bei geöffneter Ablaufgarnitur peripher zwischen dem Plungerkopf und dem darunter liegenden Randbereich des Ablaufkelches angeordnet ist, muß der Plungerkopf um ein entsprechendes Maß über den Randbereich des Ablaufkelches hervorstehen, um einen ausreichenden Wasserdurchfluß zu gewährleisten. Damit ergibt sich das Problem, daß beim Einsetzen einer bekannten Ablaufgarnitur in das Ablaufloch eines sanitären Apparates wie Spülbecken, Waschtisch, Badewanne oder dergleichen der Plungerkopf in der geöffneten Stellung der Ablaufgarnitur über den oberen Randbereich des Ablaufkelches in den sanitären Apparat hineinragt.

In der EP-A-0 081 048 ist eine in ein Ablaufloch eines sanitären Apparates eingesetzte Ablaufgarnitur beschrieben, bei welcher der Plungerkopf in der Öffnungsstellung ebenfalls in den sanitären Apparat hineinragt.

Mit dem bei den bekannten Ablaufgarnituren gegebenen Hineinragen des Plungerkopfes in den sanitären Apparat ist der Nachteil verbunden, daß bei einer Reinigung des sanitären Apparates durch Auswischen des Beckens der Plungerkopf ein Hindernis bildet, welches die einfache Reinigung hemmt.

Ein weiterer Nachteil der bekannten Anordnung besteht darin, daß insbesondere bei der Ausbildung des sanitären Apparates aus farbigem keramischen Material die in der Regel aus verchromten oder andersfarbigen Teilen bestehende Ablaufgarnitur einen optischen Bruch bei der Gestaltung des Gesamtgegenstandes bildet; dies betrifft insbesondere den Plungerkopf und den Dichtkragen des Ablaufkelches.

Der Erfindung liegt daher die Aufgabe zugrunde, eine gattungsgemäße Ablaufgarnitur derart zu verbessern, daß die Reinigung des sanitären Apparates insbesondere im Bereich seines Ablaufloches erleichtert und effektiv durchführbar und die optische Gestaltung der in das Ablaufloch eingesetzten Ablaufgarnitur verbessert ist.

Die Lösung dieser Aufgabe ergibt sich aus dem Hauptanspruch; vorteilhafte Ausgestaltungen und Weiterbildungen der Erfindung sind in den Unteransprüchen angegeben.

Die Erfindung beinhaltet den Grundgedanken, daß der als Sitz ausgebildete obere Randbereich des Ablaufkelches im Ablaufloch so tief in die Wandung des Apparates hineinverlegt ist, daß die Oberfläche des Plungerkopfes in dessen Öffnungsstellung mit dem oberen Rand des Ablaufloches eine Ebene ausbildet und in der Schließstellung der Ablaufgarnitur der Plungerkopf um das Maß seiner Verschiebbarkeit gegenüber dem oberen Rand des Ablaufloches abgesenkt ist.

Aus dem DE-GM 84 11 981 ist bereits eine Ablaufgarnitur für ein dünnwandiges Spülbecken aus Metall oder Kuriststoff bekannt, bei welchem die Oberfläche des Plüngerkopfes in dessen Öffnungsstellung mit dem oberen Rand des Ablaufloches eine Ebene ausbildet. Hierzu ist jedoch der mit dem Plungerkopf in der Schließstellung der Garnitur zusammenwirkende Dichtkragen in das Innere des Ablaufkelches verlegt, so daß der Plungerkopf beim Schließen der Ablaufgarnitur in den Ablaufkelch bis zur Anlage an einem im Ablaufkelch gesondert ausgebildeten Dichtkragen eintaucht. Hiermit ist der Nachteil verbunden, daß der Ablaufkelch eine besondere und komplizierte Formgebung aufweisen muß, weil er einerseits eine obere Halterung in dem Ablaufloch des Spülbeckensaufweisen und andererseits in seinem Inneren eine zusätzliche Dichtgestaltung zum Zusammenwirken mit dem Plungerkopf aufweisen muß. Als weiterer Nachteil kommt hinzu, daß sowohl in der offenen, insbesondere jedoch auch in der geschlossenen Stellung der Ablaufgarnitur der Ablaufkelch deutlich sichtbar ist, so daß sich ein optischer Bruch bei der Gestaltung des sanitären Apparates ergibt.

Mit der erfindungsgemäßen Gestaltung ist dagegen der Vorteil verbunden, daß zunächst der Plunger in der Öffnungsstellung nicht mehr in das Becken des sanitären Apparates hineinragt und hinderlich ist, sondern mit der Beckenkontur eine Linie bildet, so daß das Auswischen des Beckens leicht und ohne Behinderung erfolgen kann. In geschlossenem Zustand sinkt der Plungerkopf um das Maß der Verschiebbarkeit des Plungerkopfes bis zur Anlage auf dem in das Ablaufloch eingesenkten oberen Randbereich des Ablaufkelches als Dichtkragen ab, wobei die Abmessung von Plungerkopf und Ablaufkelch einerseits und der obere Durchmesser des Ablaufloches in Verbindung mit der Wandstärke des sanitären Apparates andererseits so aufeinander abgestimmt sind, daß sich bei geöffnetem Plunger ein ausreichender Ringspalt für den Abfluß des Wassers ergibt. Da gleichzeitig erfindungsgemäß der Durchmesser des Plungerkopfes mindestens so groß ist wie der größte Durchmesser des oberen Randbereiches des Ablaufkelches, verdeckt der Plungerkopf sowohl in der geöffneten als auch in der geschlossenen Stellung den oberen Randbereich bzw. den Dichtkragen des Ablaufkelches, so daß sich eine optische Einheit in der Draufsicht auf den sanitären Apparat ergibt. Damit kann in vorteilhafter Weise der Ablaufkelch in herkämmlicher Ausführung verchromt sein und somit als relativ preiswerter Massenartikel zum Einsatz kommen.

Soweit nach einem Ausführungsbeispiel der Erfindung der Plungerkopf aus dem gleichen Material ausgebildet ist wie der sanitäre Apparat, bedeutet die erfindungsgemäße Anordnung der Ablaufgarnitur eine Verbesserung der Optik nicht nur im Hinblick auf eine harmonische Linienführung sondern auch im Hinblick auf die Gesamteinsicht, weil nun auch der Plungerkopf aus dem gleichen Material ausgebildet sich in das Gefüge lediglich unter Freilassen des Ringspaltes für den Wasserabfluß optisch sauber einpaßt.

Vorteilhaft nach der Erfindung ist es dabei, die Oberfläche des Plungerkopfes der Linienführung der Beckenkontur des sanitären Apparates im Bereich des Ablaufloches anzupassen, so daß die Oberfläche des Plungerkopfes nicht unbedingt eben zu sein braucht. Bei einer konvexen Ausbildung der Oberfläche des Plungerkopfes, wie sie sich aus dem Stand der Technik häufig entnehmen läßt, ist dafür Sorge zu tragen, daß die oberste Teilfläche des Plungerkopfes sich in die Beckenebene einpaßt. Vorteilhaft läßt sich die Erfindung auch verwirklichen, wenn der Plungerkopf in einer aus der FR 1 296 040 bereits ergebenden Weise als eine Scheibe mit parallelen Ebenen ausgebildet ist; schließlich kann die Oberfläche des Plungerkopfes nach einem Ausführungsbeispiel der Erfindung auch konkav ausgebildet sein als Fortführung der Linienführung der Beckenwandung im Bereich der Ablaufgarnitur, wie sich dies grundsätzlich aus der GB 426 851 ergibt.

Bei der Verwirklichung der Erfindung ist es vorteilhaft, wenn der äußere Rand des Plungerkopfes und der obere Rand des Ablaufloches in Übereinstimmung mit der äußeren Kontur oder der inneren Kontur des oberen Beckenrandes des sanitären Apparates gestaltet sind, so daß sich in der Draufsicht eine in etwa parallele Linienführung der zugeordneten Begrenzungslinien von Plungerkopf und Beckenrand ergibt, wodurch der optische Gesamteindruck verbessert ist.

Die Erfindung läßt sich ebenfalls vorteilhaft dadurch verwirklichen, daß der in Formgebung, Farbe und Material der Erfindung entsprechende Plungerkopf als separates Bauteil ausgebildet und mit dem Kopf eines herkömmlichen Plungers verbindbar ist, wobei lediglich der den Dichtkragen bildende obere Rand des Ablaufkelches in seiner Lage die Gesamtabmessung des aus dem herkömmlichen Plungerkopf und dem erfindungsgemäßen Plungerkopf zusammengesetzten Plungerkopfes zu berücksichtigen hat. Zweckmäßig ist der erfindungsgemäße Plungerkopf in einer lösbaren Rastverbindung mit dem herkömmlichen Plungerkopf zu verbinden.

In der Zeichnung ist ein Ausführungsbeispiel der Erfindung wiedergegeben, welches nachstehend beschrieben ist. Es zeigen:
Figur 1 einen Waschtisch im Schnitt bei geöffneter Stellung der Ablaufgarnitur,
Figur 2 den Gegenstand der Figur 1 bei geschlossenem Plunger,
Figur 3 einen Waschtisch in einer Draufsicht.

In einem als Beispiel für die Anordnung einer erfindungsgemäßen Ablaufgarnitur herangezogenen Waschtisch 10 aus Sanitärkeramik ist ein Ablaufloch 11 ausgebildet, in welches ein Ablaufkelch 12 mit einer Sitzfläche 13 wasserdicht eingesetzt ist. Der innenseitige obere Randbereich 14 des Ablaufkelches 12 läuft konisch zu und bildet einen Dichtkragen für einen Plungerkopf 15 eines Plungers 16 aus, der über ein Führungselement 17 in dem Ablaufkelch 12 längsbeweglich angeordnet und mit einer Plungerstange 18 verbunden ist, über welche die Längsbewegung des Führungselementes 17 zwischen der Öffnungsstellung des Plungerkopfes 15 und dessen Schließstellung mit Hilfe einer Zugstange 22 herbeigeführt wird. Eine an der Unterseite des Plungerkopfes 15 vorgesehene Ringdichtung 19 sorgt in der Schließstellung des Plungerkopfes 15 für ein dichtendes Aufsitzen des Plungerkopfes auf dem Dichtkragen 14 des Ablaufkelches 12.

Wie sich aus der Figur 1 im einzelnen entnehmen läßt, bildet die Oberfläche des bei dem gezeigten Ausführungsbeispiel als ebene Scheibe ausgebildeten Plungerkopfes 15 mit der Wandung des Waschtisches 10 eine Ebene aus, und am Boden des Waschtisches 10 verbleibt ein Ringspalt 20, durch welchen das Wasser in den Ablaufkelch 12 eintreten kann.

Die Figur 2 zeigt demzufolge die Schließstellung des Plungerkopfes 15, bei welcher dieser in das Ablaufloch 11 bis zum Aufsitzen auf dem Dichtkragen 14 eingesunken ist. Es versteht sich, daß der Rand 21 des Ablaufloches 11 des Scherbens glasiert sein muß, um eine einwandfreie Optik in den Stellungen des Plungers 16 zu bieten. In diesem Zusammenhang ist von besonderer Bedeutung, daß auch der Plungerkopf 15 aus Keramik besteht, in der Farbe des Waschtisches 10 glasiert ist und einen Durchmesser aufweist, der mindestens dem größten Durchmesser des oberen Randbereiches 14 des Ablaufkelches 12 entspricht, der somit praktisch unsichtbar ist.

Die Figur 3 zeigt ein Ausführungsbeispiel der Erfindung, bei welchem der äußere Rand 22 des Plungerkopfes 15 und der obere Rand des Ablaufkelches 11 in Übereinstimmung mit der äußeren Kontur 23 oder der inneren Kontur 24 des oberen Beckenrandes des sanitären Apparates 10 ausgestaltet ist. Damit wird eine in sich parallele Linienführung zwischen den Bauteilen erreicht, die das optische Bild des sanitären Apparates sehr verbessert. In Abweichung von dem gezeigten Ausführungsbeispiel kann auch die äußere Kontur 23 des oberen Beckenrandes eine andere Formgebung aufweisen als die innere Kontur 24 des zugeordneten Beckenrandes, wobei der äußere Rand 22 des Plungerkopfes 15 wahlweise der Formgebung der äußeren Kontur 23 oder inneren Kontur 24 der dann unterschiedlichen Ausbildung des Beckenrandes entsprechen kann.

## Patentansprüche

1. Ablaufgarnitur eines sanitären Apparates (10), wie Spülbecken, Waschtisch, Badewanne oder dergleichen, mit einem in einem Ablaufloch (11) gehalterten Ablaufkelch (12), in welchem ein aus einem Führungselement (17) und einem Plungerkopf (15) als Verschlußglied für das Ablaufloch (11) bestehender Plunger (16) längsbeweglich über eine Plungerstange (18) verschiebbar ist, wobei der obere Randbereich (14) des Ablaufkelches (12) einen Dichtkragen für den Plungerkopf (15) in dessen Schließstellung ausbildet, und wobei der Durchmesser des Plungerkopfes (15) mindestens so groß ist wie der größte Durchmesser des oberen Randbereiches (14) des Ablaufkelches (12), dadurch gekennzeichnet, daß der als Sitz (13) ausgebildete obere Randbereich (14) des Ablaufkelches (12) im Ablaufloch (11) so tief in die Wandung des Apparates (10) hineinverlegt ist, daß die Oberfläche des Plungerkopfes (15) in dessen Öffnungsstellung mit dem oberen Rand des Ablaufloches (11) eine Ebene ausbildet und in der Schließstellung der Ablaufgarnitur der Plungerkopf (15) um das Maß seiner Verschiebbarkeit gegenüber dem oberen Rand des Ablaufloches (11) abgesenkt ist.

2. Ablaufgarnitur nach Anspruch 1, dadurch gekennzeichnet, daß der Plungerkopf (15) aus dem gleichen Material ausgebildet ist wie der sanitäre Apparat (10).

3. Ablaufgarnitur nach Anspruch 1 oder 2, dadurch gekennzeichnet, daß der Plungerkopf (15) aus einem Keramikteil mit einer dem farbigen keramischen Material des sanitären Apparates (10) angepaßten Farbgebung besteht.

4. Ablaufgarnitur nach Anspruch 2, dadurch gekennzeichnet, daß die Oberfläche des Plungerkopfes (15) der Linienführung des Apparates (10) im Bereich des Ablaufloches (11) angepaßt ist.

5. Ablaufgarnitur nach einem der Ansprüche 1 bis 3, dadurch gekennzeichnet, daß die oberste Teilfläche der konvex ausgebildeten Oberfläche des Plungerkopfes (15) mit dem oberen Rand des Ablaufloches (11) eine Ebene ausbildet.

6. Ablaufgarnitur nach einem der Ansprüche 1 bis 4, dadurch gekennzeichnet, daß der Plungerkopf (15) eine konkave Oberfläche aufweist.

7. Ablaufgarnitur nach einem der Ansprüche 1 bis 4, dadurch gekennzeichnet, daß der Plungerkopf (15) als Scheibe mit parallelen Ebenen ausgebildet ist.

8. Ablaufgarnitur nach einem der Ansprüche 1 bis 7, dadurch gekennzeichnet, daß der äußere Rand (22) des Plungerkopfes (15) und der obere Rand des Ablaufloches (11) entsprechend der äußeren Kontur (23) oder inneren Kontur (24) des oberen Beckenrandes des sanitären Apparates (10) gestaltet sind.

9. Ablaufgarnitur nach einem der Ansprüche 1 bis 8, dadurch gekennzeichnet, daß der Plungerkopf (15) als separates Bauteil ausgebildet und mit dem Kopf eines herkömmlichen Plungers verbindbar ist.

10. Ablaufgarnitur nach Anspruch 9, dadurch gekennzeichnet, daß der Plungerkopf (15) mit dem Kopf des herkömmlichen Plungers in einer lösbaren Rastverbindung steht und aufsteckbar ist.

## Claims

1. Outlet fitting for a sanitary appliance (10), such as a sink, washstand, bath tub or suchlike, having an outlet cup (12) supported in an outlet hole (11), in which there can be displaced longitudinally by way of a plunger rod (18) a plunger (16) comprising a guide element (17) and a plunger head (15) as closure element for the outlet hole (11), whereby the upper rim region (14) of the outlet cup (12) forms a sealing collar for the plunger head (15) in its closed position, and whereby the diameter of the plunger head (15) is at least as large as the largest diameter of the upper rim region (14) of the outlet cup (12), characterized in that the upper rim region (14) of the outlet cup (12) forms a seat (13) in the outlet hole (11) placed so deeply into the wall of the appliance (10) that the surface of the plunger head (15) is coplanar in its open position with the upper rim of the outlet hole (11) and in the closed position of the outlet fitting the plunger head (15) is lowered by the measure of its capacity for displacement relative to the upper rim of the outlet hole (11).

2. Outlet fitting according to claim 1, characterized in that the plunger head (15) is formed from the same material as the sanitary appliance (10).

3. Outlet fitting according to claim 1 or 2, characterized in that the plunger head (15) consists of a ceramic part with coloration which matches the coloured ceramic material of the sanitary appliance (10).

4. Outlet fitting according to claim 2, characterized in that the surface of the plunger head (15) matches the outline of the appliance (10) in the region of the outlet hole (11).

5. Outlet fitting according to one of claims 1 to 3, characterized in that the uppermost partial face of the convexly formed surface of the plunger head (15) is co-planar with the upper rim of the outlet hole (11).

6. Outlet fitting according to one of claims 1 to 4, characterized in that the plunger head (15) has a concave surface.

7. Outlet fitting according to one of claims 1 to 4, characterized in that the plunger head (15) is formed as a disc with parallel planes.

8. Outlet fitting according to one of claims 1 to 7, characterized in that the outer rim (22) of the plunger head (15) and the upper rim of the outlet hole (11) are formed according to the outer contour (23) or inner contour (24) of the upper basin rim of the sanitary appliance (10).

9. Outlet fitting according to one of claims 1 to 8, characterized in that the plunger head (15) is formed as a separate component and can be connected to the head of a conventional plunger.

10. Outlet fitting according to claim 9, characterized in that the plunger head (15) is catch-connected in a releasable manner to the head of the conventional plunger and is detachable.

## Revendications

1. Garniture d'écoulement d'un appareil sanitaire (10), tel que bac de rinçage, table de lavage, baignoire ou analogue, avec une embase d'écoulement (12), maintenue dans un trou d'écoulement (11), dans laquelle un plongeur (16), composé d'un élément de guidage (17) et d'une tête de plongeur (15), formant obturateur pour le trou d'évacuation (11) est déplaçable longitudinalement par l'intermédiaire d'une tige de plongeur (18), la zone de bordure supérieure (14) de l'embase d'écoulement (12) présentant une collerette d'étanchéité pour la tête de plongeur (15), lonsque celui-ci est dans sa position de fermeture, et le diamètre de la tête de plongeur (15) étant au moins aussi grand que le plus grand diamètre de la zone de bordure supérieure (14) de l'embase d'écoulement (12), caractérisée en ce que la zone de bordure supérieure (14), formant siège (13) de l'embase d'écoulement (12), dans le trou d'écoulement (11), est abaissée si profondément dans la paroi de l'appareil (10) que la surface de la tête de plongeur (15) est située, dans sa position d'ouverture, dans le même plan que le bord supérieur du trou d'écoulement (11), et que, dans la position de fermeture de la garniture d'écoulement, la tête de plongeur (15) est abaissée de la distance de sa course de coulissement vis-à-vis du bord supérieur du trou d'écoulement (11).

2. Garniture d'écoulement selon la revendication 1, caractérisée en ce que la tête de plongeur (15) est réalisée dans le même matériau que l'appareil sanitaire (10).

3. Garniture d'écoulement selon la revendication 1 ou 2, caractérisée en ce que la tête de plongeur (15) est composée d'une partie en céramique, avec une coloration adaptée à celle du matériau céramique coloré de l'appareil sanitaire (10).

4. Garniture d'écoulement selon la revendication 2, caractérisée en ce que la surface de la tête de plongeur (15) est adaptée à la ligne de l'appareil (10) dans la zone du trou d'écoulement (11).

5. Garniture d'écoulement selon l'une des revendications 1 à 3, caractérisée en ce que la face partielle supérieure de la surface convexe de la tête de plongeur (15) forme un plan avec le bord supérieur du trou d'écoulement (11).

6. Garniture d'écoulement selon l'une des revendications 1 à 4, caractérisée en ce que la tête de plongeur (15) présente une surface concave.

7. Garniture d'écoulement selon l'une des revendications 1 à 4, caractérisée en ce que la tête de plongeur (15) est réalisée sous forme de disque, avec des plans parallèles.

8. Garniture d'écoulement selon l'une des revendications 1 à 7, caractérisée en ce que le bord extérieur (22) de la tête de plongeur (15) et le bord supérieur du trou d'évacuation (11) sont configurés de manière correspondant au contour extérieur (23) ou au contour intérieur (24) du bord supérieur de bac de l'appareil sanitaire (10).

9. Garniture d'écoulement selon l'une des revendications 1 à 8, caractérisée en ce que la tête de plongeur (15) est réalisée sous forme d'une pièce.séparée et susceptible d'être reliée à la tête d'un plongeur classique.

10. Garniture d'écoulement selon la revendication 9, caractérisée en ce que la tête de plongeur (15) est reliée à la tête du plongeur classique, par un encliquetage démontable et est susceptible d'être enfichée.
